# EUROPÄISCHE PATENTSCHRIFT

(11) **EP 0 667 818 B1**
(45) Veröffentlichungstag und Bekanntmachung des Hinweises auf die Patenterteilung: **03.07.1996**
(21) Anmeldenummer: 93922880.5
(22) Anmeldetag: 19.10.1993
(51) Int. Cl.: B43K 8/10, B43K 5/03, B43K 8/02

(54) **KAPILLAR-SCHREIBSTOFF-SPEICHERSYSTEM**
CAPILLARY WRITING MEDIUM RESERVOIR SYSTEM
RESERVOIR CAPILLAIRE POUR SUBSTANCE UTILISEE POUR ECRIRE

(30) Priorität: 06.11.1992 DE 4237616
(43) Veröffentlichungstag der Anmeldung: 23.08.1995
(73) Patentinhaber: MERZ + KRELL GMBH & CO. KG, D-64401 Gross-Bieberau (DE)
(72) Erfinder: BAROSSO, Luigi, I-10099 San Mauro (IT); LANG, Werner, D-69469 Weinheim (DE)
(74) Vertreter: Leonhard, Frank Reimund, Dipl.-Ing.
(86) Internationale Anmeldenummer: DE9300989
(87) Internationale Veröffentlichungsnummer: WO9411205

(56) Entgegenhaltungen:
- WO-A-92/18339
- GB-A- 859 820
- US-A- 3 481 677
- US-A- 3 993 409

## Beschreibung

Die Erfindungen betreffen ein Kapillar-Schreibstoff-Speichersystem für Schreibgeräte, wie Faserschreiber, Liner, Marker, das aus mehreren Einzelspeichern besteht, welche Fasermaterial enthalten (Anspruch 1). Eine kostengünstige Variante enthält gemäß einem weiteren Vorschlag nur einen Fasermaterial-Einzelspeicher (Anspruch 2). Die Erfindung betrifft auch einen Kapillar-Farbstoffspeicher - als einen der genannten Einzelspeicher - zur Verwendung in den erwähnten Schreibgeräten (Anspruch 3). Schließlich wird auch ein Verfahren zur Herstellung des genannten Farbstoffspeichers vorgeschlagen (Anspruch 7).

Schreibgeräte sind in vielfältiger Gestalt mit flüssigem Schreibstoff bekannt. Dabei kann die Schreibstoffvorratskammer aus einem nachfüllbaren Vorratsbehälter oder aus wechselbaren Patronen bestehen. Bei Faserschreibern ist im Schreibgerätegehäuse ein kapillarer Speicher, beispielsweise ein Tampon oder ein Faserstoffpaket vorgesehen, der einen vorbestimmten Vorrat an fertigem Schreibstoff enthält. Dieser Vorrat wird ihm bei der Fertigung zugeordnet und bestimmt die Lebensdauer des Schreibgerätes (vgl. US 3,481,677). Verwendet man die erwähnten Patronen, so bestehen Umweltschutzprobleme, da der Abfall - meist Kunststoffpatronen - entsorgt werden muß.

Ist in Schreibgeräten ein eingebauter Schreibstoffspeicher vorgesehen, der eine vorbestimmte Menge von Schreibstoff speichert, ist diese Menge von vornherein begrenzt. Nach Abgabe der vorher gespeicherten Schreibstoffmenge ist das Schreibgerät leer und müßte - wie die Patronen - entsorgt werden. Hinzu tritt das Problem, daß die vorbestimmte Schreibstoffmenge alterungsbedingt abnimmt, **auch wenn** das Schreibgerät nicht benutzt wird; sprich: wenn es in den Regalen der Einzelhändler und Großhändler auf Abnahme und Verkauf wartet.

Ein nachfüllbares Kapillar-Schreibstoff-Speichersystem ist aus WO 92/18339 der Fachwelt zugänglich geworden. Es weist die technischen Merkmale (a) und (b) des Anspruchs 1 auf, nicht jedoch die Merkmalsgruppe (c) und die Maßgabe, daß der mittlere Einzelspeicher, der den Farbanteil speichert, Fasermaterial enthält.

Ein marking or colouring pen ("Marker") ist in US 3,993,409 (Hart) beschrieben. In zwei Beispielen werden dort Marker beschrieben, die zwei Einzelspeicher aufweisen. Sie sind ineinandergeschachtelt. Einer der Speicher ist die Schreibspitze (oder der "Schreibdocht"), der andere ist der Flüssigkeitsspeicher. Letzterer ist deutlich größer als ersterer. Bei Hart sind die Einzelspeicher ineinander, nicht aneinander gereiht; auch ist die Größendimensionierung entgegen der Lehre des Anspruchs 2. Allerdings speichert der Schreibdocht bei Hart auch Schreibflüssigkeit und Farbpigment gleichzeitig (vgl. Anspruch 2).

In Bezug auf Anspruch 3 offenbart US 3,993,409 (Hart) die Merkmalsgruppen (a) und (c), nicht aber die für Flüssigkeit und Gase durchlässige Hülle, die auch in Merkmalsgruppe (a) des Anspruchs 7 enthalten ist. Eine Hülle um den Docht von Hart zu legen wäre gleichbedeutend mit der Funktionslosigkeit der Hart-Marker, die auf **ineinandergeschachtelter** Berührung von Dochtaußenseite und Propfen-Innenloch (Bohrung) für ihre Funktion basieren.

Es ist **Aufgabe der Erfindung(en)** den erwähnten Schreibgeräten eine höhere Lebensdauer und besonders eine höhere Lagerdauer zu geben und gleichwohl die Fertigung der Farbspeicher zu vereinfachen.

Diese Aufgabe wird durch die technischen Lehren der Ansprüche 1,2, 3 oder 7 **gelöst**.

Hinsichtlich des Kapillar-Schreibstoff -Speichersystems für die erwähnten Schreibgeräte (Anspruch 1) ist tragend für den erfindungsgemäßen Erfolg die Trennung des bislang einen Speichers in eine Mehrzahl von Fasermaterial-Speichern. Dabei sind zumindest drei Speicher vorgesehen, ein hinterer, ein vorderer und der dazwischenliegende Einzelspeicher. Letzterer speichert den Farbanteil des Schreibstoffs im Fasermaterial in trockener Form. Diese Art der Speicherung ist zeitlos. Damit kann ein gefertigtes Schreibgerät langzeitgelagert werden, ohne daß es austrocknet oder ohne daß es seine vorbestimmte Schreibkapazität verliert, denn der trockene Farbanteil des Schreibstoffes kann nicht weiter austrocknen und ein Flüssigkeitsanteil, der verdunsten oder durch Wandungen entweichen könnte, existiert nicht. Vor der Ingebrauchnahme des Schreibgerätes wird dann der hintere Einzelspeicher von außerhalb des Schreibgerätes mit einer Lösungsflüssigkeit getränkt. Sie kann Wasser oder Alkohol sein. Von dem hinteren Einzelspeicher gelangt die eingefüllte Lösungsflüssigkeit über den - die Einzelspeicher verbindenden - Docht in den mittleren Fasermaterial-Farbstoffspeicher, wo der Farbanteil durch kapillare Kräfte in die Lösungsflüssigkeit gelangt, um im Zuge des Dochtes als (gefärbter) Schreibstoff in den vorderen Einzelspeicher zu gelangen, der mit der Schreibspitze in Kontakt steht. Letzterem Einzelspeicher - der kleiner als die anderen Speicher sein kann - kommt dabei die Funktion zu, den Schreibstoff zu vergleichmäßigen und immer eine bestimmte, aber begrenzte Menge zum sofortigen Anschreiben zu speichern.

Die kapillare Strömungsverbindung trägt maßgeblich das erfindungsgemäße Konzept, denn ein Verbrauch des Schreibstoffes aus dem vorderen Einzelspeicher führt aufgrund der Ausgleichskräfte von dem stark feuchten hinteren Einzelspeicher zu dem - die Farbe zumischenden - mittleren Einzelspeicher bis hin zum sich entleerenden vorderen Einzelspeicher zu einer automatischen Nachfüllung des vorderen Einzelspeichers mit Schreibstoff.

Die erwähnte Trennung des bislang eines Speichers in eine Mehrzahl von Speichern kann - ohne den Gedanken des trockenen Speicherns von Farbstoff in einem Farbstoffspeicher zu verlassen - hinsichtlich der Kosten noch vereinfacht werden. So kann der mittlere und untere Einzelspeicher zusammengefasst werden zu einem zusammenhängenden Farbstoffspeicher, der sowohl den Trockenfarbstoff (die Farbpigmente) als auch - nach Auffüllen des Schreibstifts - den flüssigen Schreibstoff speichert. Dabei ist nur ein weiterer Speicher (der hintere Einzelspeicher) nötig, der aber nicht mit Fasermaterial gefüllt ist, sondern einen Hohlraum darstellt (Anspruch 2). In diesen Hohlraum wird die Flüssigkeit gegossen, wo sie kurzzeitig gespeichert (gepuffert) wird, um sich dann langsam in dem Farbspeicher zu verteilen. Dabei wird der Schreibstoff gebildet, der dann über die Schreibspitze - sie steht in Verbindung mit dem Farbstoffspeicher - abgegeben werden kann. Während der hintere Pufferspeicher die eingegossene Lösungsflüssigkeit nur kurz speichert, namentlich nur solange, bis der Farbstoffspeicher sie gänzlich aufgesogen hat, speichert letzterer den Schreibstoff dann in flüssiger Form sehr lange.

Wird eine abnehmbare Kappe für den Schreibstift vorgesehen, so empfiehlt sich, deren Volumeninhalt so groß zu wählen, wie den des Pufferspeichers. Nachdem der Farbstoffspeicher aber wesentlich größer ist, als der Pufferspeicher, ist nicht nur aufgrund der geringeren Anzahl von Speichern die Fertigung preiswerter sondern der so gebildete Schreibstift auch mit einer wesentlich höhere Schreibkapazität versehen. Ein Docht ist nicht erforderlich, da nicht eine Mehrzahl von Fasermaterial-Einzelspeichern verbunden werden muß.

Schreibgeräte mit dem beschriebenen Kapillar-Schreibstoff-Speichersystem sind daher unbegrenzt lagerfähig, trocknen nicht aus während dieser Lagerung und ein Benutzer kann sich darauf verlassen, daß mit erster Ingebrauchnahme des Schreibgerätes die volle Schreibkapazität - begründet durch den Farbanteil im Farbstoffspeicher - zur Verfügung steht.

Der zuletzt erwähnte Farbstoffspeicher weist - gemäß der in Anspruch 3 umschriebenen Erfindung - einen langgestreckten Speicherkörper auf. Dieser ist aus Fasermaterial gebildet. Es wird von einer Hülle umgeben, die für Flüssigkeit und Gase durchlässig ist und die dem Speicherkörper seine Form gibt - und erhält. Der flüssige Schreibstoff wird hergestellt durch Beimischung des Farbstoffes, der zwischen den Fasern des Speicherkörper-Fasermaterials in trockener Form gespeichert ist. Aus dem Speicherkörper ragt beidseitig ein ein- oder mehrteiliger Docht heraus.

Der erfindungsgemäße Erfolg wird auch hier getragen von der Speicherung des Farbstoffanteiles in trockener Form. Die langgestreckte Gestaltung des Speicherkörpers erlaubt eine hohe Speicherkapazität. Die Hülle gibt ihm Formstabilität und vereinfacht die Fertigung der Schreibgeräte in welche die kapillaren Farbstoffspeicher eingesetzt werden. Sowohl das hohe Volumen als auch die trockene Speicherung gewähren die eingangs postulierte lange Lebensdauer und erlauben eine langfristige Lagerung ohne Kapazitätsverlust. Hierzu kann auch der ein- oder mehrteilige Docht beitragen, mittels welchem die Lösungsflüssigkeit einerseits zugeführt wird und über welchen die mit Farbstoff angereicherte Lösungsflüssigkeit - der Schreibstoff - andererseits aus dem Farbstoffspeicher abgeführt wird (Anspruch 4, erste Alternative). Eine Ein- oder Mehrgliedrigkeit des Dochtes ist aufgrund der kapillaren Strömungsverbindung möglich. Wird der Docht einteilig gewählt - also durchgängig - so nimmt die Lösungsflüssigkeit auf dem Weg durch den Docht den Farbstoff aus dem Speicher auf. Gleichzeitig verläßt die Lösungsflüssigkeit auch den Docht und gelangt in den Farbstoffspeicher, um sich entlang der dortigen Fasern zu verteilen und am entgegengesetzten Ende wieder durch den Docht auszutreten. Für letzteren Fall ist eine Zweiteilung des Dochtes in oberen und unteren Teildocht möglich.

Nachdem eine Strömungsverbindung zwischen mehreren Speichern - Einzelspeichern - in der Variante gemäß Anspruch 2 nicht erforderlich ist, kann ein Docht dort entfallen. Dagegen ergibt sich vorteilhaft eine Vergrößerung des Farbstoffspeichers der gleichzeitig Schreibstoffspeicher wird, insbesondere auf das Doppelte des hinteren, auffüllbaren Einzelspeichers (Anspruch 4, zweite Alternative). Auch eine weitere Verlängerung des Farbstoffspeichers/ Schreibstoffspeichers ist denkbar, bis hin zu einem sehr kurzen hinteren Flüssigkeitspuffer.

Längs seiner gesamten Ausdehnung ist der Farbstoffspeicher/Schreibstoffspeicher in der Variante gemäß Anspruch 2 von der ihn in Form haltenden Hülle umgeben.

Die Hülle kann aus einer porösen Folie aus feuchtigkeitsfestem Werkstoff bestehen. Verwendet man eine feuchtigkeitsfeste und geringe Wasser- und Gasdurchlässigkeit aufweisende Folie - beispielsweise Polyproylen - so kann diese gelocht sein, womit die Porösität begründet wird (Anspruch 5). Vorteil der Porösität - durch die Gas- und Feuchtigkeitsdurchlässigkeit oder die dafür vorgesehenen Löcher - ist eine Entlüftung nach außen bei der Tränkung dieser Farbstoffspeicher. Bei dem Auftanken kann sich die Fasermaterial-Seele des Farbstoffspeichers vollsaugen und aufquellen. Für das Aufquellen finden die Fasern Raum in den vorgesehenen Löchern der die Außenabmessung festschreibenden Folie. Wird der aufgetankte Farbstoffspeicher dann getrocknet, so kann das verdampfende Gas der Lösungsflüssigkeit leicht über/durch die poröse Folie entweichen. Damit verbleiben die Farbpigmente in dem Farbstoffspeicher. Aufgrund der Porösität wird nahezu vollständige Trocknung des Farbstoffspeichers gewährleistet. Das trockene Farbdepot (der Farbstoffspeicher) erhält so seine hohe Kapazität an Farbstoff oder Farbpigmenten.

Der Kapillar-Docht, der in den Farbstoffspeicher eingeführt werden kann , kann Stäbchen- oder Stricknadeldicke aufweisen (Anspruch 6, Anspruch 1). Er ist von größerer Festigkeit, als das Fasermaterial des von der Hülle umgebenen Farbstoffspeichers. Verwendet werden können Dochte aus extrudiertem Material, die allgemein für Faserschreiberspitzen verwendet werden. Der Kapillar-Docht kann ein- oder beidseitig angespitzt sein. Er kann auch mehrteilig sein. Einfach herzustellen ist jedoch ein durchgängiger Docht, der über seine ganze Länge den Farbstoffspeicher durchdringt. An beiden Stirnflächen des langgestreckten Farbstoffspeichers ragt dann ein kleiner Teil des langen Kapillar-Dochtes heraus. Die herausragenden Abschnitte bilden die Verbindung zu den beidseitig des Farbstoffspeichers angeordneten weiteren Speichern (vgl. Anspruch 1).

Wesentlich ist schließlich noch ein Verfahren (Anspruch 7) zum Herstellen des beschriebenen Kapillaren-Farbstoff-Speichers (Anspruch 3) sowohl für das Speichersystem gemäß Anspruch 1, als auch für das Speichersystem gemäß Anspruch 2.

Gemäß den vier tragenden Verfahrensschritten wird ein langgestreckter Kapillar-Faserkörper mit einer gas- und flüssigkeitsdurchlässigen Folie umhüllt. Sie ist aber flüssigkeitsfest. Der so umhüllte Faserkörper wird getränkt, und zwar mit einem Farbkonzentrat, was durch Einlegen des Faserkörpers in das Konzentrat oder durch Einbringen des Konzentrates in den Faserkörper geschieht. Danach wird der getränkte Faserkörper abgetropft und getrocknet. Der ein- oder mehrteilige stabförmige Docht, der in den Faserkörper eingeführt werden kann (vgl. Anspruch 1, nicht bei Anspruch 2), weist eine Länge auf, die größer als die Längsabmessung des Faserkörpers ist (Anspruch 8). Das Einbringen des Dochtes in den Faserkörpers kann nach dem Trocknen erfolgen, es kann aber auch nach dem Abtropfen - vor dem Trocknen - vorgenommen werden oder es kann vor dem Tränken geschehen.

Werden die Farbstoffspeicher gemäß dem beschriebenen Verfahren hergestellt, so erhalten sie die geforderte hohe Speicherkapazität von Farbstoff bei gleichzeitiger kostengünstiger Fertigung in Großserie. Während der beschriebenen Verfahrensschritte können sie in Körbchen aus Draht aufbewahrt werden, wobei die Behälter ein hohes Fassungsvermögen aufweisen können - also eine Vielzahl von Farbdepots beinhalten.

Mehrmaliges Tränken erhöht die Konzentration des Farbstoffs im Farbstoffspeicher (Anspruch 9). Vorteilhaft ist dabei eine - aus Farbpigmenten und einem Lösungsmittel hergestellte - konzentrierte Farblösung, so beispielsweise auf Wasser- oder Alkoholbasis (Anspruch 10). Auch andere Lösungsmittel sind anwendbar. Je stärker der Trocknungsgrad des Trocken-Farbstoffspeichers, desto höher kann die Farbkonzentration sein und desto günstiger sind die Langzeit-Aufbewahrungsbedingungen.

Deshalb kann ein zweistufiges Trocknungsverfahren vorgesehen werden (Anspruch 11, 12). Gemäß diesem werden die abgetropften Farbstoffspeicher zunächst an der Luft getrocknet, um dann in einem Ofen nach- bzw. endgetrocknet zu werden. Die Ofentrockung kann unter Vakuumbedingungen geschehen, womit eine zeitlich beschleunigte Austreibung aller Lösungsmittel erreicht wird.

Das Verständnis der Erfindung wird anhand von Ausführungs**beispielen** vertieft.
- **Figur 1**: zeigt schematisch einen Schnitt durch ein Schreibgerät mit drei Einzelspeichern 10,20,30.
- **Figur 2**: zeigt - perspektivisch - die Hintereinander-Anordnung der drei Einzelspeicher 10,20,30, wobei der mittlere Einzelspeicher 20 - der Farbstofftrockenspeicher - hervorgehoben ist.
- **Figur 3**: zeigt einen horizontalen Schnitt durch den erwähnten mittleren Farbstoffspeicher 20, in dem der Docht 1 ersichtlich ist.
- **Figur 4**: zeigt einen Marker, der nur einen (vergrößerten) Farbstoffspeicher 20a aufweist
Die Figur 1 bildet - im Schnitt - einen Faserschreiber ab. Am unteren Ende des Faserschreibers 100 ist eine Spitze 3 vorgesehen, die aus extrudiertem Material gefertigt sein kann. Am oberen Ende ist eine abschraubbare oder abnehmbare Kappe 2 angeordnet, über die dem darunterliegenden ersten Einzelspeicher 10 Lösungsflüssigkeit zugeführt werden kann. Darunter liegt der zentrale Farbstoffspeicher 20, der den Farbstoff in trockener Form speichert. An ihn schließt sich der Einzelspeicher 30 für den fertigen Schreibstoff an, in ihn ragt von der Spitze des Schreibgerätes 100 her die Schreibspitze 3 hinein.

Die drei hintereinander angeordneten Einzelspeicher 10,20,30 sind in einem Gehäuse 4 aufgehoben, das den Mantel des Schreibgerätes 100 bildet. In Längsrichtung sind die genannten drei Einzelspeicher durch einen Docht 1 miteinander verbunden. Er kann zentral und in der Mittelachse der drei Speicher liegen, er kann jedoch auch schräg durch den Farbstoffspeicher 20 gehen und entsprechend in die beiderseits angeordneten Einzelspeicher 10,30 münden.

Abhängig davon, welche Form das Schreibgerät 100 hat, ist der Mantel 4 rund, quadratisch oder dreieckig geformt. Dieser Mantelform passen sich auch die Einzelspeicher 10,20,30 an, die dann ebenso rund, quadratisch oder dreieckig ausgebildet sein können.

Vorteilhaft ist jedenfalls die runde Gestaltung, so daß alle drei Einzelspeicher 10,20,30 zylindrische Gestalt haben. Hinsichtlich der Länge der Einzelspeicher können entsprechend der Schreibkapazität und dem gewählten Farbstoff unterschiedliche Vorkehrungen getroffen werden. Wird eine hohe Farbkapazität gefordert, so hat der zentrale Farbspeicher 20 Vorrang und nimmt zu einem hohen Prozentsatz des vorhandenen Innenraums des Mantels 4 ein. Weniger kritisch ist die Speicherung für die Flüssigkeit in dem Flüssigkeitsspeicher 10. Er kann beliebig nachgefüllt werden und muß so keine hohe Kapazität aufweisen. Gering kann auch die Kapazität des Schreibstoffspeichers 30 sein, da er kontinuierlich aus dem Farbstoffspeicher 20 und dem darüberliegenden Flüssigkeitsspeicher 10 versorgt wird

Zum Aufbau der einzelnen Speicher sei hier lediglich auf die Fasermaterialien des Farbstoffspeichers 20 verwiesen, die mit 21 bezeichnet sind. Die Füllung kann jede Art von Fasermaterial sein, vorteilhaft wird Celluloseazetat oder Polyester verwendet.

**Figur 2** vertieft die Darstellung gemäß **Figur 1**, indem eine perspektivische Gestaltung der möglichen zylindrischen Einzelspeicher herausgezeichnet ist. Alle drei Speicher 10,20,30 werden über den Docht 1 miteinander verbunden. Ursprünglich war der Docht 1 zunächst nur durch den Farbspeicher 20 hindurchgesteckt worden, so daß an beiden Stirnseiten des Farbstoffspeichers 20 Enden des Dochtes 1 hervorstehen. Diese Enden werden dann in die anderen Speicher 10,30 hineingestoßen. Damit besteht eine kapillare Strömungsverbindung vom dem Speicher 10 zu dem Schreibstoffspeicher 30, an dessen Ende die erörterte Faserspitze 3 den Schreibstoff auf das Papier des Benutzers abgibt.

Das Fasermaterial 21 und 31 füllt die Speicher 20 und 30, gleiches hat auch für die Füllung des Speichers 10 Geltung. Hervorgehoben werden soll der Farbstoffspeicher 20. Er weist eine Hülle 22 auf - die auch in **Figur 3** im Schnitt dargestellt ist - mit welcher er seine Form bewahrt. In die Hülle sind eine Vielzahl von Öffnungen 23 eingebracht, die es erlauben, daß Flüssigkeit in die Faserstoff-Füllung des Speichers 20 gelangt - so beim Tränken des Speichers. Gleichzeitig erlaubt die Lochung 23 der Hülle 22 das Austreten von Fasern des Fasermaterials beim Tränken - aufgrund von Aufquellen. Er erhält dann eine Gestalt wie in Figur 3 schematisch dargestellt, wo Fasern aufgrund des Aufquellens der Füllung aus den Löchern 23 austreten, aber gleichzeitig als Büschel in den Öffnungen gehalten werden. Wird das Farbdepot 20 dann - nach Tränken und Abtropfen - getrocknet, so bilden die Löcher 23 eine hervorragende gleichmäßige Austrittsmöglichkeit für die entstehenden Gase des Lösungsmittels, mit welchem die Farbpigmente in den Farbstoffspeicher gelangten.

Voraussetzung für die Hülle 22 ist nur, daß sie flüssigkeitsfest ist, sie muß also beständig sein. Bei der Beständigkeit soll sie aber eine Porösität aufweisen, die den erwähnten Funktionen dient. Porösität bedeutet zum einen, daß Öffnungen vorgesehen werden, wenn die verwendete Folie für die Hülle 22 gas- und/oder wasserundurchlässig ist. Porös meint aber auch, daß eine gas- und wasserdurchlässige Folie Verwendung finden kann. Ebenso kann eine Kombination gewählt werden aus gas- und feuchtigkeitsdurchlässiger Folie, in welche zusätzlich Öffnungen 23 eingebracht werden.

Die Anordnung der Löcher 23 kann symmetrisch sein, es ist jedoch nicht zwingend erforderlich, auch eine willkürliche Verteilung auf der Oberfläche des Speicherkörpers 20 ist möglich.

**Figur 3** ist bereits erwähnt worden. In ihr ist ein Schnitt durch den Speicherkörper 20 dargestellt. Zentral liegt der Docht 1 in dem Fasermaterial 21, welches das Herz des Farbstoffspeichers 20 bildet. Die austretenden Büschel von Fasermaterial aus den Öffnungen 23 waren die Folge des intensiven Tränkvorganges, wobei die ausgetretenen Faserbüschel nach Trocknen nicht mehr vollständig in die Zylinderform des Farbstoffspeichers 22 zurückkehren.

Hinsichtlich des Dochtes 1 sei angemerkt, daß dieser zwar als durchgehender Docht 1 dargestellt ist, jedoch auch eine unterbrochene Gestaltung gewählt werden kann. Dabei werden zwei Dochtteile an beiden Stirnseiten in das Farbdepot 20 eingestoßen, um Verbindung zu den angrenzenden Speichern 10,30 zu schaffen. Eine interne im Speicher 20 verlaufende Verbindung ist nicht zwingend erforderlich, denn auch das Fasermaterial hat Kapillarwirkung und leitet die Lösungsflüssigkeit aus dem Einzelspeicher 10 - unter Anreicherung mit Farbpigmenten - dem Schreibstoffspeicher 30 über den unteren Dochtteil zu.

Beschrieben werden soll - ohne Zeichnungen - ein Verfahren, mit dem die Farbstoffpatrone 20 hergestellt werden kann. Ausgegangen wird dabei von konzentrierter Farblösung, die auf Wasserbasis oder Alkoholbasis hergestellt wird. Die Lösungsmittel sollten sich leicht verflüchtigen können, deshalb eignen sich Waser oder Äthanol besonders gut. Gleichzeitig sollen sie aber genügend Lösungsfähigkeit aufweisen, um mindestens 10% der Farbstoffe in der Lösung zu binden.

Geeigneter Faserstoff für die Patrone 20 ist Celluloseazetat oder Polyester, jedoch können auch andere Fasermaterialien bemüht werden. Das Celluloseazetat oder Polyester wird grob in Form gebracht und dann von einer durchlässigen und/oder durchlöcherten Hülle umgeben. Sie erlaubt den Eintritt der Lösungsflüssigkeit mit den Farbpigmenten und gewährt leichten Austritt hinsichtlich des bei Trocknung entstehenden Gases.

Zunächst werden die mit der Hülle umgebenen Faserstoff-Patronen mit der genannten Farblösung gesättigt. Dazu werden sie darin eingetaucht. Anschließend können sie der Farblösung entnommen und abgetropft werden. Dies kann unter Einwirkung von mechanisch veranlaßten Kräften beschleunigt werden.

Nach Abtropfen werden die Patronen 20 grundsätzlich getrocknet. Dieser Trocknungsvorgang kann einstufig oder zweistufig verlaufen, besonders bewährt hat sich ein zweistufiger, bei dem zunächst ein Lufttrocknungsvorgang vorangeht und sich ein Ofentrocknungsvorgang anschließen kann. Circa ein bis zwei Stunden reichen aus, um die Lufttrocknung im wesentlichen abzuschließen. Danach kommt - je nach Leistung und Temperatur - der Ofentrocknungsvorgang, für den sich ein Vakuumofen besonders bewährt hat, da hierbei die erwähnte Zeit sich verkürzen läßt.

An den Trocknungsvorgang schließt sich ein Vereinzelungsvorgang an, bei dem die Farbstoffspeicher 20 geschüttelt werden, um sich voneinander zu lösen. Die Anwendung dieses Schrittes hängt auch davon ab, wie die Farbstoffspeicher 20 gesättigt, abgetropft und getrocknet wurden; werden sie während der genannten Prozeduren in Körbchen aufbewahrt, die eine Vielzahl von Farbstoffspeicher aufnehmen können, so ist der Schüttelvorgang erforderlich, um die Patronen voneinander zu trennen. Wird dagegen ein Tränken, ein Abtropfen und Trocknen so vorgenommen, daß die Patronen bereits einzeln diese Verfahrensschritte durchlaufen, so ist der Schüttelvorgang nicht mehr erforderlich.

Abgeschlossen wird die Fertigung der Farbstoffpatronen 20 dadurch, daß durch den Speicher 20 der Länge nach ein Docht oder Stäbchen 1 eingeführt wird, das aus beiden Stirnseiten hervorsteht. Der Docht 1 kann ein- oder beidseitig angespitzt sein und aus extrudiertem Material bestehen, wie auch die Faserspitze 3 gemäß Figur 1. Hinsichtlich seiner Festigkeit ist nur von Bedeutung, daß sie größer sein muß, als diejenige des von der Hülle 22 zusammengehaltenen Fasermaterials 21, da der Docht 1 diese mechanisch durchdringen muß.

In **Figur 2** ist beispielhaft der durchgehende Docht 1 dargestellt, der zur Fertigstellung der Patrone besonders einfach in sie eingestoßen werden kann. Mit gleicher Wirkung ist aber auch ein zweiteiliges Stäbchen einsetzbar, das an beiden Seiten der Patrone 20 in sie eingeführt wird. Die Verbindung zwischen den in der Patrone befindlichen Enden geschieht dann entlang des Fasermaterials, auf welchem Weg die Lösungsflüssigkeit auch die Farbstoffe aufnimmt.

Ergänzt sei zu der Porösität der Hülle 22 des Farbstoffspeichers 20, daß die Öffnung 23 sowohl vor Fertigstellung der langgestreckten zylindrischen Formgebung in der Folie vorliegen können, sie können aber auch nach Anbringen einer lochlosen glatten Folie nachträglich in das zylindrische Speicherelement 20 eingebracht werden. Dies kann in einem Abrollvorgang zwischen zwei mit Dornen versehenen Platten geschehen, zwischen denen gleichzeitig eine Vielzahl von Farbstoffspeichern 20 mit Öffnungen 23 versehen werden, die den Tränkvorgang beschleunigen sollen und gleichzeitig beim Austrocknen dem Gas einen einfachen Weg zum Entweichen bieten sollen.

**Figur 4** zeigt einen Marker 110. Seine Schreibspitze 3 ist dicker, als die Schreibspitze 3 des Stiftes gemäß Fig. 1, der ein Liner oder ein Faserschreiber sein kann. Auch er weist den Mantel 4 auf, der die Griffhülse des Stiftes bildet. Während die Spitze unten am Schreibende des zylindrischen Stiftes angeordnet ist, ist er oben offen. Diese Öffnung kann mit der Kappe 2 verschlossen werden; dargestellt ist die Kappe 2, während sie Lösungsflüssigkeit in den oberen Speicher 40 einfüllt. Dort sammelt sich die eingeführte Flüssigkeit temporär - nur kurzzeitig - um sodann in den vergrößerten Farbstoffspeicher 20a - mit Cellulosefüllung 21 - einzudringen. Dort löst sie die trocken gespeicherten Farbpigmente und bildet den Schreibstoff für die Schreibspitze 3 in flüssiger Form.

Diese Gestaltung hat besondere Kostenvorteile, da nunmehr nur ein einziger Schreibstoffspeicher/ Fargpigmentspeicher erforderlich ist. Der obere Flüssigkeitsspeicher 40 dient der Pufferung einer bestimmten durch die Kappe 2 vorgegebenen Lösungsflüssigkeitsmenge, da diese nicht besonders schnell in den Farbstoffspeicher 20a eingesaugt werden kann. Auch mehrere Kappenfüllungen können zur Vervollständigung oder zur Auffrischung des flüssigen Schreibstoffs in Speicher 20a verwendet werden.

Erwähnt war die kostengünstige Fertigung aufgrund des Wegfalles des Dochtes, der diesbezüglichen Herstellungsschritte und aufgrund des vereinfachten Montage. Erwähnt werden soll aber auch die mögliche höhere Schreibkapazität, da ein längerer Farbspeicher 20a eine größere Anzahl von Farbpigmenten speichern kann. Hier kann der Schreibstoffspeicher 20a in Trockenform sogar so groß gewählt werden, so daß der Pufferspeicher 40 für die Flüssigkeit nur sehr klein wird. Dann muß mehrfach mit der Kappe 2 Flüssigkeit eingegossen werden, um den Schreibstoff zu bilden.

Vorteil hierbei ist auch, daß ein Nachfüllen (Wiederauffrischen) der Schreibleistung sehr dosiert erfolgen kann, da nur geringe Mengen hinzugefügt werden. Wird dagegen ein größerer Pufferspeicher verwendet, so besteht die Gefahr, daß eine übermäßige Wiederauffrischung erfolgt und der Schreibstoff zu stark verdünnt wird.

## Patentansprüche

1. **Kapillar-Schreibstoff-Speichersystem** für Schreibgeräte (100), wie Faserschreiber, Liner, Marker, bestehend aus - bezüglich des Schreibstoffes in Reihe angeordneten - Einzelspeichern (10,20,30), die Fasermaterial (21,31,11) enthalten und über einen Docht (1) miteinander verbunden sind; wobei
(a) der hintere Einzelspeicher (10) von außerhalb des Schreibgerätes (100) mit einer Lösungsflüssigkeit (5) tränkbar ist, die er speichert;
(b) der vordere Einzelspeicher (30) mit der Schreibspitze (3) des Schreibgerätes (100) in Kontakt steht, für die er Schreibstoff speichert;
(c) der mittlere Einzelspeicher (20) den Farbanteil des Schreibstoffes in trockener Form speichert.

2. **Schreibstoff-Speichersystem** für Schreibgeräte (100), bestehend aus aneinandergereihten Einzelspeichern (20a,40),
(a) mit einem hinteren Einzelspeicher (40), der von außerhalb des Schreibgerätes (100) mit einer Lösungsflüssigkeit (5) auffüllbar ist, die er für eine begrenzte Zeit speichert;
(b) mit einem vorderen Einzelspeicher (20a), der den Farbanteil des Schreibstoffes in trockener Form und den Schreibstoff in flüssiger Form speichert und der mit der Schreibspitze (3) des Schreibgerätes (100) in Kontakt steht, für die er den flüssigen Schreibstoff speichert;
(c) wobei der flüssige Schreibstoff im vorderen Einzelspeicher (20a) dann gebildet wird, wenn die in den hinteren Einzelspeicher (40) gefüllte Lösungsflüssigkeit (5) während der kurzen Speicherzeit in den vorderen Einzelspeicher (20a) eintritt, und dann hier für Schreibzwecke lange gespeichert bleibt.

3. **Kapillarer Farbstoffspeicher** für Schreibgeräte (100) mit einer Schreibspitze (3), insbesondere für Faserschreiber, Liner, Marker oder für die Speichersysteme gemäß Anspruch 1 oder 2, bestehend aus:
(a) einem als langgestrecktem Speicherkörper (20,20a) ausgebildeten Einzelspeicher, der Fasermaterial (21) aufweist;
(b) einer Hülle (22), die für Flüssigkeit und Gase durchlässig ist und die dem Speicherkörper (20,20a) seine Form gibt;
(c) Farbstoff zur Herstellung des flüssigen Schreibstoffs, der zwischen den Fasern (21) des Fasermaterials des Speicherkörpers (20,20a) in trockener Form gespeichert ist.

4. Farbstoffspeicher nach Anspruch 3 bei dem
(a) der Speicherkörper (20) einen ein- oder mehrteiligen Docht (1) aufweist, der beidseitig aus ihm hervorsteht; oder
(b) der Speicherkörper (20) deutlich länger - insbesondere etwa doppelt so lang - als der auffüllbare hintere Einzelspeicher (40) ist.

5. Kapillar-Farbstoffspeicher nach Anspruch 3 oder 4, bei dem die Hülle (22) aus einer porösen - insbesondere gelochten - Folie aus feuchtigkeitsfestem Werkstoff, wie Papier, Stoff, Kunststoff, Metall, besteht.

6. Kapillar-Farbstoffspeicher nach Anspruch 4 oder 5, der
(a) einen Kapillar-Docht (1) in Stäbchen- oder Stricknadeldicke von größerer Festigkeit als das umhüllte Fasermaterial aufweist, der vorzugsweise beidseitig angespitzt ist;
(b) von dem Kapillar-Docht (1) über seine ganze Länge - insbesondere entlang seiner Achse - durchdrungen ist, wobei der Docht (1) beidseitig an den Stirnflächen des Farbstoffspeichers (20) herausragt.

7. **Verfahren zum Herstellen** eines kapillaren Farbstoffspeichers nach einem der Ansprüche 3 bis 6, bei dem
(a) ein langgestreckter Kapillar-Faserkörper (20,20a) mit einer für Gas und Flüssigkeit durchlässigen - jedoch flüssigkeitsfesten - Folie (22) umhüllt wird;
(b) der umhüllte Faserkörper (20,20a) in einem oder mit einem flüssigen Farbkonzentrat getränkt wird;
(c) der getränkte Faserkörper abgetropft und getrocknet wird.

8. Verfahren nach Anspruch 7, bei dem ein ein- oder mehrteiliger stabförmiger Docht (1) größerer Länge als der langgestreckte Faserkörper (20) in seiner Längsrichtung in ihn eingeführt wird.

9. Verfahren nach Anspruch 7 oder 8, bei dem der Faserkörper (20,20a) in der Tränkphase durch ein- oder mehrmaliges Eintauchen mit Farbstofflüssigkeit und Farbstoff gesättigt wird.

10. Verfahren nach einem der Ansprüche 7 bis 9, bei dem zum Tränken eine konzentrierte Farblösung auf Wasser- oder Alkoholbasis verwendet wird.

11. Verfahren nach einem der Ansprüche 7 bis 10, bei dem das Trocknen der getränkten und abgetropften Farbstoffspeicher (20,20a) zweistufig ist.

12. Verfahren nach Anspruch 11, bei dem
(a) die getränkten, abgetropften Farbstoffspeicher (20,20a) ein bis zwei Stunden an der Luft getrocknet werden;
(b) die luftgetrockneten Farbstoffspeicher (20,20a) in einem Ofen - insbesondere einem Vakuumofen - endgetrocknet werden.

## Claims

1. **Capillary writing medium reservoir system** for writing instruments (100) such as fiber-tip pens, liners and markers, comprising individual or single reservoirs (10, 20, 30) arranged in the order of the writing medium which contain fibrous material (21, 31, 11) and are in flow communication by a wick (1); where
(a) the rear individual reservoir (10) is capable of being impregnated from the outside of the writing instrument (100) with a dissolving liquid (5) which it stores;
(b) the front individual reservoir (30) is in contact with the writing tip (3) of the writing instrument (100) for which it stores writing medium;
(c) the central individual reservoir (20) stores the color component of the writing medium in dry form.

2. **Writing medium reservoir system** for writing instruments (100) comprising individual reservoirs arranged one on the other (20a, 40); having
(a) a rear individual reservoir (40) which can be filled from the outside of the writing instrument (100) with a dissolving fluid (5) which it stores for a limited time
(b) a front individual reservoir (20a) which stores the color component of the writing medium in dry form and the writing medium in liquid form and which is in contact with the writing tip (3) of the writing instrument (100) for which it stores the liquid writing medium;
(c) whereby the liquid writing medium is formed in the front individual reservoir (20a) when the dissolving fluid (5) filled into the rear individual reservoir (40) enters during the short storage time into the front individual reservoir (20a) and is then stored here for a long time for purposes of writing.

3. **Capillary colorant reservoir** for writing instruments (100) with a writing tip (3), preferably for fiber-tip pens, liners and markers or for the reservoir systems in Claims 1 or 2 comprising:
(a) an individual reservoir designed as an elongated reservoir body (20, 20a) which comprises fibrous material (21);
(b) a shell (22) which is permeable for liquid and gases and which gives the reservoir body (20,20a) its shape;
(c) colorant for the production of the liquid writing medium which is stored between the fibers (21) of the fibrous material of the reservoir body (20, 20a) in dry form.

4. Colorant reservoir in accordance with Claim 3 in which
(a) the reservoir body (20) comprises a single-part or multipart wick (1) which protrudes out of it on both sides; or
(b) the reservoir body (20) is substantially longer - especially about twice as long - as the refillable rear individual reservoir (40).

5. Capillary colorant reservoir in accordance with Claim 3 or 4 in which the shell (22) consists of a porous - especially perforated - film of moistureproof material such as paper, cloth, plastic, metal.

6. Capillary colorant reservoir in accordance with Claim 4 or 5 which
(a) has a capillary wick (1) with the thickness of a small rod or knitting needle and of greater strength than the jacketed fibrous material, which wick is preferably pointed at both ends;
(b) is penetrated by the capillary wick (1) over its entire length especially along its axis, said wick (1) extending on both sides out of the end faces of the colorant reservoir (20).

7. **Process for the production** of a capillary colorant reservoir in accordance with one of Claims 3 to 6 comprising the steps of:
(a) an elongated capillary fibrous body (20, 20a) is jacketed with a film (22) which is permeable for gas and liquid but liquid-proof;
(b) the jacketed fibrous body (20, 20a) is impregnated in or with a liquid color concentrate;
(c) the impregnated fibrous body is drip-dried and then dried.

8. Process in accordance with Claim 7 in which a wick (1) of rod shape and of one or several parts and of a greater length than the elongated fibrous body (20) is inserted into it in its longitudinal direction.

9. Process in accordance with Claim 7 or 8 in which the fibrous body (20, 20a) is saturated by colorant fluid and colorant in the impregnation phase by being immersed once or repeatedly.

10. Process in accordance with one of Claims 7 to 9 in which a concentrated color solution on a water or alcohol base is used for impregnation.

11. Process in accordance with one of Claims 7 to 10 in which the impregnated and drip-dried colorant reservoirs (20, 20a) are dried in two steps.

12. Process in accordance with Claim 11 in which
(a) the impregnated drip-dried colorant reservoirs (20, 20a) are dried for 1 to 2 hours in air;
(b) the air-dried colorant reservoirs (20, 20a) are final dried in an oven - especially a vacuum oven.

## Revendications

1. Système de réservoir capillaire pour substance utilisée pour écrire destiné à des ustensiles d'écriture (100) tels que des feutres, des surligneurs, des marqueurs, se composant, disposés successivement par rapport à la substance utilisée pour écrire, de compartiments individuels (10, 20, 30), qui contiennent de la matière fibreuse (21, 31, 11) et qui sont reliés ensemble au moyen d'une mèche (1), caractérisé en ce que (a) le compartiment individuel postérieur (10) peut être imprégné depuis l'extérieur de l'ustensile d'écriture (100) à l'aide d'un liquide dissolvant (5), qu'il emmagasine, (b) le compartiment antérieur (30) est en contact avec la pointe pour écrire (3) de l'ustensile d'écriture (100), pour laquelle il emmagasine la substance utilisée pour écrire et (c) le compartiment central (20) contient le pigment coloré de la substance utilisée pour écrire sous forme sèche.

2. Système de réservoir capillaire pour substance utilisée pour écrire destiné à des ustensiles d'écriture (100), se composant de compartiments individuels successivement accolés (20a, 40), (a) avec un compartiment individuel postérieur (40) qui peut être rempli, depuis l'extérieur de l'ustensile d'écriture (100), de liquide dissolvant (5) qu'il emmagasine durant un laps de temps limité, (b) avec un compartiment individuel antérieur (20a) qui emmagasine le pigment coloré de la substance utilisée pour écrire sous forme sèche et la substance utilisée pour écrire sous forme liquide et qui est en contact avec la pointe pour écrire (3) de l'ustensile d'écriture (100), pour laquelle il stocke la substance liquide utilisée pour écrire, (c) caractérisé en ce que la substance liquide pour écrire se forme dans le compartiment individuel antérieur (20a) lorsque le liquide dissolvant (5) versé dans le compartiment individuel postérieur (40) pénètre, durant le temps d'emmagasinage réduit, dans le compartiment individuel antérieur (20a) et y reste alors longtemps stocké afin d'être utilisé pour les besoins de l'écriture.

3. Système de réservoir de matière colorante pour ustensiles d'écriture (100), muni d'une pointe pour écrire (3), destiné notamment à des feutres, des surligneurs, des marqueurs ou aux systèmes de réservoir selon la revendication 1 ou 2, se composant (a) d'un réservoir individuel se présentant sous la forme d'un corps d'emmagasinage allongé (20, 20a) qui contient une matière fibreuse (21), (b) d'une enveloppe (22) qui est perméable au liquide et aux gaz et qui donne sa forme au corps d'emmagasinage (20, 20a), (c) de matière colorante afin de produire de la substance liquide utilisée pour écrire, qui est stockée sous forme sèche entre les fibres (21) de la matière fibreuse du corps d'emmagasinage (20, 20a).

4. Réservoir de matière colorante selon la revendication 3, caractérisé en ce que (a) le corps d'emmagasinage (20) comporte une mèche (1) en une seule ou en plusieurs parties, qui dépasse de part et d'autre de celui-ci, ou (b) le corps d'emmagasinage (20) est nettement plus long (et notamment sensiblement deux fois plus long) que le compartiment-réservoir individuel postérieur remplissable (40).

5. Réservoir capillaire de matière colorante selon la revendication 3 ou 4, caractérisé en ce que l'enveloppe (22) est réalisée à partir d'une feuille mince poreuse (en particulier perforée) de matière imperméable telle que du papier, du tissu, de la matière plastique, du métal.

6. Réservoir capillaire de matière colorante selon la revendication 4 ou 5, qui (a) comporte une mèche capillaire (a) de la taille d'une baguette ou d'une aiguille à tricoter, qui présente des propriétés de résistance mécanique supérieures à celles de la matière fibreuse de garnissage et dont les deux extrémités sont de préférence profilées en forme de pointe, qui (b) est traversé par la mèche capillaire (1) sur toute sa longueur (et notamment suivant son axe), la mèche (1) faisant saillie des deux côtés par rapport aux faces du réservoir de matière colorante (20).

7. Procédé pour la fabrication d'un réservoir capillaire de matière colorante selon l'une des revendications 3 à 6, caractérisé en ce que (a) un corps, capillaire fibreux de forme allongée (20, 20a) est entouré d'une feuille mince laissant passer les gaz et les liquides (mais cependant imperméable), (b) le corps fibreux enserré dans une enveloppe (20, 20a) est imbibé d'un ou de plusieurs concentrés de matière colorante liquides, (c) le corps fibreux imbibé est égoutté et asséché.

8. Procédé selon la revendication 7, caractérisé en ce qu'une mèche en forme de tige réalisée en un ou plusieurs éléments (1) d'une longueur supérieure à celle du corps fibreux de forme allongée (20) est introduite dans ce dernier suivant son axe longitudinal.

9. Procédé selon la revendication 7 ou 8, caractérisé en ce que le corps fibreux (20, 20a), lors de sa phase d'imprégnation, est saturé de liquide colorant et de pigment par une ou plusieurs opérations d'immersion.

10. Procédé selon l'une des revendications 7 à 9, caractérisé en ce que l'on utilise pour l'imprégnation une solution colorante concentrée sur support aqueux ou alcoolique.

11. Procédé selon l'une des revendications 7 à 10, dans lequel le séchage du réservoir de matière colorante imbibé et égoutté (20, 20a) s'effectue en deux étapes.

12. Procédé selon la revendication 11, caractérisé en ce que (a) le réservoir de matière colorante imbibé et égoutté (20, 20a) est séché par exposition à l'air durant une à deux heures, (b) le réservoir de matière colorante (20, 20a) séché à l'air fait l'objet d'un séchage final au four (de préférence un four sous vide).
